# EUROPÄISCHE PATENTSCHRIFT

(11) **EP 0 298 207 B1**
(45) Veröffentlichungstag und Bekanntmachung des Hinweises auf die Patenterteilung: **27.12.1991**
(21) Anmeldenummer: 88106244.2
(22) Anmeldetag: 20.04.1988
(51) Int. Cl.: B65D 41/44, B65D 41/34

(54) **Flaschenschraubverschluss mit Fingerschürze**
Threaded bottle cap with a finger-protecting skirt
Capuchon fileté pour bouteille avec dispositif de protection pour les doigts

(30) Priorität: 08.07.1987 DE 8709371 U
(43) Veröffentlichungstag der Anmeldung: 11.01.1989
(73) Patentinhaber: Alcoa Deutschland GmbH Verpackungswerke, 67547 Worms (DE)
(72) Erfinder: Spatz, Günter, D-6843 Biblis (DE)
(74) Vertreter: Gleiss, Alf-Olav, Dipl.-Ing.

(56) Entgegenhaltungen:
- DE-A- 1 757 321
- US-A- 3 812 991
- US-A- 4 294 368

## Beschreibung

Die Erfindung betrifft einen Flaschenschraubverschluß gemäß Oberbegriff des Anspruchs 1.

Flaschenschraubverschlüsse werden vorzugsweise aus Leichtmetall US-PS 3,812,991 hergestellt und weisen meist ein Innengewinde auf, das in ein Außengewinde eingreift, das an dem zu verschließenden Behälter vorgesehen ist. Ein mit dem Schraubverschluß beziehungsweise dessen Kappe durch Stege verbundener sogenannter Sicherheitsring umschließt einen im Gewindebereich des Behälters angeordneten Absatz derart, daß sich beim ersten öffnen des Flaschenschraubverschlusses der Sicherheitsring verformt und sichtbar beschädigt wird. Diese Verformung beziehungsweise Beschädigung dient dazu, dem Verbraucher erkennenzulassen, daß ein Behälter nach der Abfüllung bereits schon einmal geöffnet wurde.

In der Praxis hatte sich herausgestellt, daß häufig Handverletzungen auftreten, die durch spanartig abstehende Segmente des Sicherheitsrings, der beim ersten öffnen entlang von Sollbruchlinien aufreißt, verursacht werden, da der festschließende Schraubverschluß insbesondere beim ersten öffnen mit erhöhter Handkraft aufgedreht werden muß.

Der Erfindung liegt daher die Aufgabe zugrunde, einen Flaschenschraubverschluß zu schaffen, der derartige Handverletzungen praktisch ausschließt.

Diese Aufgabe wird bei einem Flaschenverschluß der eingangs genannten Art mit Hilfe der in Anspruch 1 genannten Merkmale gelöst. Dadurch, daß eine den Sicherungsring überlappende Schürze vorgesehen ist, werden Verletzungen an den im Bereich der Sollbruchstellen entstehenden Grate praktisch ausgeschlossen.

Die Erfindung wird nun anhand der beigefügten Zeichnung näher erläutert.

Figur 1 zeigt eine Ansicht mit Halbschnitt eines erfindungsgemäßen Flaschenschraubverschlusses 1.

Der Sicherheitsring 3, der mit dem Schraubverschluß 1 durch Stege 2 verbunden ist, wird beim Öffnen der Flasche, also bei Verdrehen des Verschlusses 1 entgegen dem Uhrzeigersinn derart verformt, daß der Sicherheitsring an sogenannten Sollbruchstellen auseinanderreisst.

Dabei stehen die noch mit dem Verschluß 1 durch Stege verbundenen Sicherungsringteile wie Späne vom Flaschenhals ab, die dann bei Unvorsicht durch den Verbraucher Handverletzungen beim Schließ- oder Öffnungsvorgang verursachen können.

Auch nach dem Abbiegen und Entfernen des Sicherheitsrings 3 verbleibt ein Grad am Verschlußdeckel 1, der gleichfalls eine Verletzungsgefahr darstellen kann.

Bei der vorliegenden Erfindung sind die geschilderten Verletzungsgefahren gänzlich ausgeschlossen. Dies wird durch die nach innen umgebördelte umlaufende Fingerschürze 4 gewährleistet, die den Sicherheitsring 3 überlappt, so daß dieser nicht mehr wie früher als Span hervortreten kann.

Die Erfindung stellt eine wesentliche Verbesserung der Flaschenschraubverschlüsse dar und schützt den Verbraucher wirksam vor den geschilderten Verletzungen.

## Patentansprüche

1. Flaschenschraubverschluß aus Leichtmetall mit einer Schraubkappe und mit einem mit dieser über Stege (2) verbundenen Sicherheitsring, der mehrere über Sollbruchstellen verbundene Ringsegmente aufweist, **dadurch gekennzeichnet,** daß eine den Sicherheitsring (3) überlappende schräg nach außen abstehende Schürze (4) vorgesehen ist, und daß die Stege (2) am Grund der Schürze (4) angeordnet sind.

## Claims

1. A bottle screw-top made of light metal, having a screw cap and having a security ring which is connected to the latter via webs (2) and has a plurality of annular segments connected via predetermined breaking points, characterized in that a skirt (4) which projects outwards at an incline and overlaps the security ring (3) is provided, and in that the webs (2) are arranged at the base of the skirt (4).

## Revendications

1. Capuchon fileté pour bouteille en métal léger avec un chapeau fileté et avec une bague de sécurité reliée à ce chapeau par des nervures (2), bague qui présente plusieurs segments annulaires reliés par des lignes de rupture, capuchon caractérisé en ce qu'il est prévu une jupe (4) faisant saillie vers l'extérieur obliquement et recouvrant la bague de sécurité (3) et en ce que les nervures (2) sont disposées à la base de la jupe (4).
